# EUROPÄISCHE PATENTSCHRIFT

(11) **EP 1 798 336 B1**
(45) Veröffentlichungstag und Bekanntmachung des Hinweises auf die Patenterteilung: **02.06.2010**
(21) Anmeldenummer: 06122508.2
(22) Anmeldetag: 18.10.2006
(51) Int. Cl.: D21F 1/00

(54) **Papiermaschinensieb**
Papermaking fabric
Habillage de machine à papier

(30) Priorität: 16.12.2005 DE 102005060300
(43) Veröffentlichungstag der Anmeldung: 20.06.2007
(73) Patentinhaber: Voith Patent GmbH, 89522 Heidenheim (DE)
(72) Erfinder: Hack-Ueberall, Petra, 72770 Reutlingen (DE)
(74) Vertreter: Kunze, Klaus

(56) Entgegenhaltungen:
- US-A1- 6 145 550

## Beschreibung

Die Erfindung betrifft ein Papiermaschinensieb, insbesondere ein Formiersieb, nach dem Oberbegriff des Patentanspruchs 1.

Ein derartiges Papiermaschinensieb ist beispielsweise aus der Druckschrift US 6,145,550 bekannt.

Formiersiebe finden in der Formierpartie einer Papiermaschine Verwendung. Beim Formierprozess wird eine Fasersuspension vom Stoffauflauf der Papiermaschine auf ein Formiersieb oder auf zwei Formiersiebe (bei Gap - Former) aufgebracht. Eine Aufgabe des Formiersiebs besteht hierbei darin, die Fasersuspension zu entwässern und eine Faserstoffbahn zu bilden, wobei so wenig wie möglich Zellstofffasern und Füllstoffe aus der Fasersuspension beim Entwässerungsprozess geschwemmt werden sollen.

Die Qualität der gebildeten Faserstoffbahn wird hierbei stark von der Struktur der zur Faserstoffbahn weisenden Oberfläche (Papierseite) des Formiersiebs mitbestimmt. Die Lebensdauer des Formiersiebs wird hingegen stark von der Struktur der zur Papiermaschine weisenden Oberfläche (Maschinenseite) des Formiersiebs beeinflusst.

Um diesen zum Teil sich widersprechenden Anforderungen Rechnung tragen zu können, wurden mehrlagige Papiermaschinensiebe mit einer papierseitigen und einer maschinenseitigen Gewebelage entwickelt, wobei die beiden Gewebelagen durch sog. Bindefäden miteinander verbunden sind. Um eine möglichst einheitliche papierseitige Gewebestruktur zu gewährleisten, sind die Bindefäden bevorzugt integraler Bestandteil der papierseitigen Webstruktur (integrale Bindefäden), wodurch Markierungsneigungen bedingt durch die Anbindung der Heftfäden reduziert werden.

Die aus dem Stand der Technik bekannten mehrlagigen Formiersiebe weisen trotz einer papierseitigen und einer maschinenseitigen Gewebelage oftmals, insbesondere bei deren Verwendung in schnell laufenden Papiermaschinen, eine ungenügende Verschleißbeständigkeit auf, bedingt durch einen bereichsweise ungleichmäßigen Abrieb der Maschinenseite des Siebs.

Der ungleichmäßige Abrieb wird mit durch eine mangelhafte Planarität der Maschinenseite der bekannten Papiermaschinensiebe bedingt. Die mangelhafte Ebenheit wird hierbei unter anderem durch eine ungleichmäßige Verteilung der Bindepunkte bedingt, d.h. den Punkten an denen ein Bindefaden auf der Maschinenseite der unteren Gewebelage läuft und einen Faden der unteren Gewebelage kreuzt. Des weiteren wird der ungleichmäßige Abrieb mit bedingt durch jeweils ungleiche Flottierungslängen zwischen aufeinander folgenden Bindepunkten zumindest einzelner auf der Außenseite der maschinenseitigen Gewebelage flottierender Schussfäden, die ja bekanntlich die Aufgabe haben, die Last aufnehmenden Kettfäden zu schützen.

Die ungleichmäßige Verbindung der beiden Gewebelagen hat darüber hinaus eine oftmals ungenügende Planarität der Papierseite zur Folge, wodurch die Markierungsneigung insbesondere bei graphischen Papieren deutlich erhöht wird.

Des weiteren weisen die aus dem Stand der Technik bekannten Formiersiebe, insbesondere bei denen Verwendung in schnell laufenden Papiermaschinen (Maschinengeschwindigkeiten von 1500m/min und mehr), ein oftmals zu hohes Wasserschleppen auf, bedingt durch eine zu hohe Dicke des Siebs.

Die zu hohe Dicke des Siebs wird oftmals durch eine ungenügende Verbindung der papierseitigen Gewebelage mit der maschinenseitigen Gewebelage durch die Bindefäden hervorgerufen.

Eine ungenügende Verbindung zwischen papierseitiger und maschinenseitiger Gewebelage führt darüber hinaus beim Betrieb des Papiermaschinensiebs in der Papiermaschine zu einer Relativbewegung zwischen den beiden Gewebelagen, wodurch ein Abrieb zwischen diesen entsteht, was zum Versagen solcher Siebe führen kann.

Es ist die Aufgabe der vorliegenden Erfindung ein Papiermaschinensieb vorzuschlagen, bei dem die Verbindung zwischen den papier- und maschinenseitigen Gewebelagen verbessert sind und somit die oben beschriebenen Nachteile zumindest vermindert auftreten.

Die Aufgabe wird erfindungsgemäß durch die Merkmale des Patentanspruchs 1 gelöst.

Das erfindungsgemäße Papiermaschinensieb ist dadurch gekennzeichnet, dass die Bindefadenhebungen und Bindefadensenkungen des Webmusters der oberen Gewebelage in dem oberen Rapport unregelmäßig verteilt angeordnet sind.

Dadurch dass bei mehreren der unteren Querfäden zwischen aufeinander folgenden, den unteren Querfaden jeweils haltenden Bindefäden immer eine gleiche Anzahl von nicht haltenden Bindefäden angeordnet sind, wird erreicht, dass jeder dieser Querfäden zwischen aufeinander folgenden Stellen an denen dieser von einem Bindefaden gehalten wird, sog. Bindestellen des oberen Gewebes an das untere Gewebe, immer gleiche Flottierungslängen auf der Außenseite des unteren Gewebes, d.h. auf der Maschinenseite, des Papiermaschinensiebs hat.

Durch die gleichen Flottierungslängen der Querfädens zwischen den Bindestellen wird eine gleichmäßig verteilte Anbindung der oberen an die untere Gewebelage bereitgestellt, weshalb ein Papiermaschinensieb mit einer bezüglich dem Stand der Technik deutlich verbesserten Planarität der Maschinen- und Papierseite bereitgestellt wird.

Durch die gleichmäßige Verteilung der Bindestellen kann des weiteren die Haltekraft gleichmäßig verteilt werden, weshalb eine deutlich festere Verbindung zwischen den beiden Gewebelagen erreicht werden kann, wodurch deren Relativbewegung zueinander auf ein Minimum reduziert werden kann, was zu einer Mininierung des Inneren Verschleißes des erfindungsgemäßen Papiermaschinensiebs führt.

Darüber hinaus führt die gleichmäßige Verteilung der Bindestellen und die damit mögliche festere Anbindung der oberen an die untere Gewebelage zu einer reduzierten Gesamtdicke des erfindungsgemäßen Papiermaschinensiebs im Vergleich zu den aus dem Stand der Technik bekannten Sieben.

Durch die gleichen Flottierungslängen der Querfäden zwischen den Bindestellen wird des weiteren ein gleichmäßig verteiltes Verschleißvolumen der sich auf der Außenseite des unteren Gewebes (Maschinenseite) erstreckenden unteren Querfäden geschaffen, welche somit die Last aufnehmenden Bindefäden schützen.

Erfindungsgemäß ist es somit denkbar, dass bei einem unteren Querfaden die Anzahl von nicht haltenden Bindefäden, die zwischen aufeinander folgenden haltenden Bindefäden angeordnet sind fünf beträgt und bei einem anderen unteren Querfaden sieben.

Vorteilhafte Ausführungsformen und Weiterbildungen der Erfindung sind in den Unteransprüchen angegeben.

Nach einer bevorzugten Ausgestaltung der Erfindung ist vorgesehen, dass für jeden unteren Querfaden zwischen aufeinander folgenden, den unteren Querfaden jeweils haltenden Bindefäden immer eine gleiche Anzahl von den Querfaden nicht haltenden Bindefäden angeordnet sind. Dadurch, dass sämtliche untere Querfäden jeweils für sich und in Bezug zu den anderen unteren Querfäden immer eine gleiche Flottierungslänge aufweisen, wird die Gleichmäßigkeit der Bindestellen weiter erhöht, weshalb die oben beschriebenen positiven Effekte bei dieser Ausführungsform verstärkt werden.

Vorzugsweise beträgt die Anzahl der den jeweiligen Querfaden nicht haltenden Bindefäden zwischen zwei und zwanzig, bevorzugt zwischen sechs und zehn. Versuche haben ergeben, dass bei gleichen Flottierungslängen von zwischen zwei und zwanzig den jeweiligen unteren Querfaden nicht haltende Bindefäden eine gute Anbindung zwischen oberer und unterer Gewebelage bereitgestellt werden kann gepaart mit einer verbesserten Verschleißbeständigkeit, insbesondere für den Einsatz in Papiermaschinen bei Geschwindigkeiten von 1500m/min oder mehr.

Nach einer weiteren Ausgestaltung der Erfindung ist vorgesehen, dass die unregelmäßige Struktur gebildet wird, indem im oberen Rapport zumindest zwei Längsfadenverläufe derart ausgebildet sind, dass sich der eine der beiden Längsfadenverläufe nicht durch Versatz aller seiner Bindefadenhebungen und -senkungen um eine gleiche Anzahl von oberen Querfäden in Längsfadenrichtung aus dem anderen der beiden Längsfadenverläufe erzeugen lässt.

Dadurch, dass der obere Rapport zumindest zwei Längsfadenverläufe umfasst, bei denen sich der eine der beiden Längsfadenverläufe nicht durch Versatz aller seiner Bindefadenhebungen und -senkungen um eine gleiche Anzahl von oberen Querfäden in Längsfadenrichtung aus dem anderen der beiden Längsfadenverläufe erzeugen lässt, wird die Anzahl von Bindungsdiagonalen und regelmäßigen Strukturen auf der Papierseite reduziert, was zu einer Reduzierung der Markierung des mit dem Papiermaschinensieb hergestellten Papiers führt.

Vorzugsweise umfasst die obere Gewebelage hierbei obere Querfäden oder obere Querfäden und Bindefäden, die einen Durchmesser im Bereich von 0,03 bis 0,5mm, bevorzugt 0,08 bis 0,15mm, haben. Hierdurch kann eine besonders feine und markierungsfreie Papierseite geschaffen werden.

Um eine nahezu völlig unregelmäßige Papierseite des erfindungsgemäßen Siebs zu erhalten, sieht eine weitere besonders bevorzugte Weiterbildung der Erfindung vor, dass sich keiner der Längsfadenverläufe im oberen Rapport durch Versatz aller seiner Bindefadenhebungen und -senkungen um eine gleiche Anzahl von oberen Querfäden in Längsfadenrichtung aus einem anderen Längsfadenverlauf erzeugen lässt. Dies bedeutet, dass jeder Längsfadenverlauf im oberen Rapport in seiner Bindefadenhebungs- und senkungssequenz unterschiedlich zu den anderen Längsfadenverläufen ist. Solche Bindungen werden als Kreppbindungen bezeichnet.

Des weiteren ist es denkbar, dass die unregelmäßige papierseitige Webstruktur dadurch bereitgestellt wird, indem die obere Webstruktur eine Anzahl von zueinander unterschiedlichen Längsfadenverläufen umfasst, wobei die Anzahl der zueinander unterschiedlichen Längsfadenverläufe geringer ist als die Anzahl der den oberen Rapport bildenden Längsfadenverläufe.

Bei dieser Ausführungsform sind die zueinander unterschiedlichen Längsfadenverläufe in einer sich nicht wiederholenden Reihenfolge über den ganzen oberen Rapport angeordnet. Der dadurch entstehende Längsfadenrapport kann dann sehr groß sein, bspw. 12 Längsfadenverläufe umfassen, wobei die Anzahl der zueinander unterschiedlichen Längsfadenverläufe bspw. nur vier beträgt. Dies bedeutet, dass eine sehr großrapportige Bindung kann mit nur einer geringen Anzahl an Schäften für die Papierseite gewoben werden kann. Die Reihenfolge der Längsfadenverläufe kann bspw. wie folgt sein: $1 - 2 - 3 - 1 - 4 - 1 - 2 - 3 - 4 - 2 - 3 - 1$

Auch eine solche Bindung wird als Kreppbindung bezeichnet.

Bindungstechnisch kann die unregelmäßige Struktur der oberen Geweblage allein oder in Kombination gebildet werden durch:
freie textile Entwicklung, Veränderung einer textilen Grundbindung, Ableitung einer textilen Grundbindung, Erweiterung einer textilen Grundbindung.

Um eine Papierseite mit guter Faserunterstützung einerseits und andererseits eine offene Maschinenseite zur Bereitstellung einer guten Entwässerungsleistung des Papiermaschinensiebs bereitzustellen, ist nach einer besonders vorteilhaften Weiterbildung der Erfindung vorgesehen, dass das Verhältnis von oberen Querfäden zu unteren Querfäden größer als 1, insbesondere 2:1, 3:2 oder 4:3 ist.

Nach einer konkreten Ausgestaltung der Erfindung umfasst die obere Gewebelage des Papiermaschinensiebs vierzehn oder mehr obere Querfäden. Des weiteren umfasst die untere Gewebelage sieben oder mehr untere Querfäden. Vorzugsweise sind hierbei die Bindefäden in sieben Gruppen zu je zwei Bindefäden angeordnet.

Um die Flexibilität bei der Ausgestaltung der oberen und unteren Gewebelage des erfindungsgemäßen Papiermaschinensiebs zu erhöhen, wird der Gesamtrapport vorzugsweise durch eine Vielzahl von Längsfäden und / oder oberen und unteren Querfäden gebildet. Konkret kann der Gesamtrapport des Papiermaschinensiebs beispielsweise 24 oder mehr oder 26 oder mehr oder 32 oder mehr oder 48 oder mehr Längsfäden und / oder 24 oder mehr oder 26 oder mehr oder 32 oder mehr oder 48 oder mehr obere und untere Querfäden umfassen.

Nach einer konkreten Ausgestaltung der Erfindung sind die Bindefäden Kettfäden und die Querfäden Schussfäden. In diesem Fall handelt es sich um ein kettgebundenes System. Es ist aber auch möglich, dass die Bindefäden Schussfäden und die Querfäden Kettfäden sind. Im letzt genannten Fall handelt es sich um ein schussgebundenes System.

Nachfolgend soll die Erfindung anhand einer Ausführungsform auf Basis der folgenden schematischen nicht maßstäblichen Zeichnungen weiter erläutert werden. Es zeigen:
- Figur 1: den Kettfadenverlauf einer Ausführungsform eines erfindungsgemäßen Papiermaschinensiebs,
- Figur 2: eine Darstellung der Papierseite des Papiermaschinensiebs der Figur 1 mit Ketthebungen und - senkungen,
- Figur 3: eine Darstellung der Papier- und Maschinenseite des Papiermaschinensiebs der Figur 1.

Die Figur 1 zeigt eine Ausführungsform eines erfindungsgemäßen als Formiersieb ausgebildeten Papiermaschinensiebs 100 in Längsfaden-Richtung, wobei die Längsfadenrichtung der Kettfadenrichtung des Siebs 100 entspricht.

Die Darstellung der Figur 1a zeigt einen Gesamtrapport der Webstruktur des Papiermaschinensiebs 100.

Das dargestellte Papiermaschinensieb 100 weist obere Querfäden SO1 bis SO14 sowie untere Querfäden SU1 bis SU7 auf, die jeweils als Schussfäden ausgebildet sind.

Wie aus der Figur 1a zu erkennen ist, ist das Verhältnis von oberen Querfäden SO1 bis SO14 zu unteren Querfäden SU1 bis SU7 2:1.

Des weiteren weist das Papiermaschinensieb 100 als Kettfäden ausgebildete Bindefäden B1a bis B7b auf, wobei die Bindefäden jeweils in Gruppen von Bindefadenpaaren B1a und B1b, B2a und B2b .... angeordnet sind.

Die Bindefäden sind sowohl mit den oberen Querfäden SO1 bis SO14 als auch mit den unteren Querfäden SU1 bis SU7 verwoben.

Durch das Verweben der Bindefäden B1a bis B7b mit den oberen Querfäden SO1 bis SO14 wird eine obere Gewebelage gebildet, deren Webmuster sich, wie insbesondere aus den Figuren 2 und 3 ersichtlich ist, in oberen Rapporten wiederholt, wobei sich der obere Rapport in Längsfadenrichtung über die oberen Querfäden SO1 bis SO14 und in Querfadenrichtung über die Bindefäden B1a bis B7b erstreckt. Hierbei weist die obere Gewebelage eine Außenseite 101 auf, welche die Papierseite des Papiermaschinensiebs 100 bildet.

Durch das Verweben der der Bindefäden B1a bis B7b mit den unteren Querfäden SU1 bis SU7 wird eine untere Gewebelage gebildet, deren Webmuster sich in unteren Rapporten wiederholt wobei sich der untere Rapport in Längsfadenrichtung über die unteren Querfäden SU1 bis SU7 und in Querfadenrichtung über die Bindefäden B1a bis B7b erstreckt. Die untere Gewebelage weist des weiteren eine Außenseite 102 auf, welche die Maschinenseite des Papiermaschinensiebs 100 bildet.

Demzufolge ist jeder Bindefaden B1a bis B7b abschnittweise abwechselnd mit unteren und mit oberen Querfäden verwebt.

Da die Bindefäden B1a bis B7b mit den unteren und oberen Querfäden verwoben sind, wird durch diese die obere Gewebelage mit der unteren Gewebelage verbunden. Hierbei wird jeder untere Querfaden jeweils durch mehrere Bindefäden gehalten, indem jeder dieser Bindefäden auf der Außenseite 102 der unteren Gewebelage laufend den jeweiligen unteren Querfaden kreuzt, wobei alle der einen jeweiligen unteren Querfaden haltenden Bindefäden durch sechs den unteren Querfaden nicht haltende Bindefäden voneinander beabstandet sind, indem der untere Querfaden auf der Außenseite 102 der unteren Gewebelage laufend den nicht haltenden Bindefaden kreuzt. Erfindungsgemäß sind somit bei allen unteren Querfäden zwischen aufeinander folgenden, den unteren Querfaden jeweils haltenden Bindefäden immer eine gleiche Anzahl von nicht haltenden Bindefäden angeordnet.

Beispielsweise wird der untere Querfaden SU2 im Gesamtrapport durch die Bindefäden B1a und B4b gehalten, wobei zwischen den haltenden Bindefäden B1a und B4b die nicht haltenden Bindefäden B1b, B2a, B2b, B3a, B3b und B4a und weiter in Querfadenrichtung des Rapports zwischen den haltenden Bindefäden B4b und B1a die nicht haltenden Bindefäden B5a, B5b, B6a, B6b, B7a und B7b angeordnet sind.

Des weiteren wird bspw. der untere Querfaden SU1 im Gesamtrapport durch die Bindefäden B2a und B5b gehalten, wobei zwischen den haltenden Bindefäden B2a und B5b die nicht haltenden Bindefäden B2b, B3a, B3b, B4a, B4b und B5a und weiter in Querfadenrichtung des Rapports zwischen den haltenden Bindefäden B5b und B2a die nicht haltenden Bindefäden B6a, B6b, B7a, B7b, B1a und B1b angeordnet sind angeordnet sind.

Somit ist für jeden unteren Querfaden für sich betrachtet zwischen aufeinander folgenden haltenden Bindefäden immer eine gleiche Anzahl von nicht haltenden Bindefäden angeordnet.

Des weiteren ist die Anzahl der nicht haltenden Bindefäden für alle Querfäden gleich und beträgt im vorliegenden Ausführungsbeispiel die Zahl sechs.

Wie bereits erwähnt wird durch das Verweben der Bindefäden B1a bis B7b mit den oberen Querfäden SO1 bis SO14 ein oberes Webmuster gebildet, welches sich in oberen Rapporten wiederholt, wobei die Bindefäden B1a bis B7b in Gruppen angeordnet sind.

Wie aus der Figur 1 zu erkennen ist, wechseln und sich die Bindefäden jeder Gruppe, bspw. B1a und B1b, beim Verweben mit den oberen Querfäden SO1 bis SO14 in Längsfadenrichtung abschnittweise ab, wodurch jede Gruppe von Bindefäden B1a und B1b, B2a und B2b, B3a und B3b, B4a und B4b, B5a und B5b, B6a und B6b, B7a und B7b durch das Verweben mit den oberen Querfäden SO1 bis SO14 einen oberen Längsfadenverlauf V1 bis V7 mit Bindefadenhebungen (schwarze Kästchen in Figur 2) und Bindefadensenkungen (weiße Kästchen in Figur 2) bildet.

Somit verwebt ein Bindefaden der Gruppe mit den oberen Querfäden, wenn der andere Bindefaden der Gruppe mit unteren Querfäden verwebt und umgekehrt. Des weiteren kreuzen sich die Bindefäden jeder Gruppe beim Wechsel vom Verweben mit unteren Querfäden zum Verweben mit oberen Querfäden an Kreuzungsstellen, wie die bspw. aus der Figur 1b ersichtlich wird, bei der sich die beiden Bindefäden B1a und B1b an den Kreuzungsstellen K1 und K2 kreuzen.

Hierbei sind die Bindefäden jeder Gruppe derart mit den oberen Querfäden SO1 bis SO14 und mit den unteren Querfäden SU1 bis SU7 verwoben, dass auf der Länge des oberen Rapports zwei Kreuzungsstellen angeordnet sind.

So bildet bspw. das Bindefadenpaar B1a und B1b durch Verweben mit den oberen Querfäden SO1 bis SO14 den oberen Längsfadenverlauf V1, der sich nach der Länge des oberen Rapports in Längsfadenrichtung wiederholt.

Eine Bindefadenhebung wird hierbei gebildet, indem der jeweils obere Querfäden webende Bindefaden, bspw. B1a, einer Gruppe auf der Außenseite 101 der oberen Gewebelage laufend einen oberen Querfaden, bspw. SO7, kreuzt. Eine Bindefadensenkung wird hierbei gebildet, indem der jeweils obere Querfäden webende Bindefaden, bspw. B1a, einer Gruppe zwischen oberer und unterer Gewebelage laufend einen oberen Querfaden, bspw. SO8, kreuzt.

Die Figur 2 zeigt eine schematische Draufsicht auf die die Papierseite bildende Außenseite 101 der oberen Gewebelage des Papiermaschinensiebs. Wie insbesondere aus der Figur 2 zu erkennen ist, wird der obere Rapport durch die oberen Längsfadenverläufe V1 bis V7 entlang der oberen Querfäden SO1 bis SO14 gebildet.

Die Papierseite 101 weist eine unregelmäßige Struktur auf, indem sich keiner der oberen Längsfadenverläufe V1 bis V7 im oberen Rapport durch Versatz aller seiner Längsfadenhebungen (schwarze Kästchen) und Längsfadensenkungen (weiße Kästchen) um eine gleiche Anzahl von oberen Querfäden in Längsfadenrichtung aus einem anderen oberen Längsfadenverlauf V1 bis V7 des Rapports erzeugen lässt. So lässt sich bspw. der Längsfadenverlauf V1 nicht durch Verschiebung eines der anderen Längsfadenverläufe V2 bis V7 um eine Anzahl von Querfäden erzeugen.

Die Figur 3 zeigt eine Darstellung der Papier- und Maschinenseite des erfindungsgemäßen Papiermaschinensiebs 100.

Schwarze Kästchen an Kreuzungsstellen von Bindefäden (B) mit oberen Querfäden (SO) stellen Bindefadenhebungen der Papierseite dar, wie weiße Kästchen an Kreuzungsstellen von Bindefäden (B) mit oberen Querfäden (SO) Bindefadensenkungen der Papierseite darstellen.

Des weiteren stellen weiße Kästchen an Kreuzungsstellen von Bindefäden (B) mit unteren Querfäden (SO) Stellen dar, an denen der jeweilige untere Querfaden auf der Außenseite der unteren Gewebelage, d.h. Maschinenseite, läuft, wie Kästchen mit einem vertikalen Balken Kreuzungsstellen darstellen, an denen der jeweilige Bindefaden (B) auf der Außenseite der unteren Gewebelage, d.h. Maschinenseite, läuft, d.h. ein unterer Querfaden durch den Bindefaden gehalten wird.

## Patentansprüche

1. Papiermaschinensieb (100), insbesondere Formiersieb, mit einer oberen Gewebelage; deren Außenseite (101) eine Papierseite des Papiermaschinensiebs (100) bildet, mit einer unteren Gewebelage, deren Außenseite (102) eine Maschinenseite des Papiermaschinensiebs (100) bildet, und mit sich in Längsfadenrichtung erstreckenden Bindefäden (B1aB7b), welche die obere und die untere Gewebelage miteinander verbinden,
- wobei die obere Gewebelage zumindest durch die Bindefäden (B1a-B7b) und mit diesen verwobenen sich quer zu den Bindefäden (B1a-B7b) erstreckenden oberen Querfäden (S0) gebildet wird,
- wobei die untere Gewebelage zumindest durch die Bindefäden (B1a-B7b) und mit diesen verwobenen sich quer zu den Bindefäden (B1a-B7b) erstreckenden unteren Querfäden (S4) gebildet wird,
- wobei jeder untere Querfaden (S4) jeweils durch mehrere Bindefäden (B1 a-B7b) gehalten wird, indem jeder dieser Bindefäden (B1a-B7b) auf der Außenseite (102) der unteren Gewebelage laufend den jeweiligen unteren Querfaden (S4) kreuzt,
- wobei zumindest manche der einen jeweiligen unteren Querfaden (S4) haltenden Bindefäden (B1a-B7b) durch zumindest einen den unteren Querfaden (S4) nicht haltenden Bindefaden (B1a-B7b) voneinander beabstandet sind, indem der untere Querfaden (S4) auf der Außenseite (102) der unteren Gewebelage laufend den nicht haltenden Bindefaden (B1a-B7b) kreuzt,
- wobei mehrere untere Querfäden (S4) vorgesehen sind, bei denen jeweils zwischen aufeinander folgenden, den jeweiligen unteren Querfaden (S4) haltenden Bindefäden (B1a-B7b) eine gleiche Anzahl von nicht haltenden Bindefäden (B1a-B7b) angeordnet ist, und
- wobei die obere Gewebelage durch das Verweben der Bindefäden (B1aB7b) mit den oberen Querfäden (S0) gebildet wird, wobei sich das Webmuster der oberen Gewebelage in oberen Rapporten wiederholt, wobei die Bindefäden (B1a-B7b) in Gruppen angeordnet sind und sich die Bindefäden (B1a-B7b) jeder Gruppe beim Verweben mit den oberen Querfäden (S0) in Längsfadenrichtung abschnittweise abwechseln, wodurch jede Gruppe von Bindefäden (B1a-B7b) durch das Verweben mit den oberen Querfäden (S0) einen oberen Längsfadenverlauf (V1-V7) mit Bindefadenhebungen und Bindefadensenkungen bildet, der sich nach der Länge des oberen Rapports in Längsfadenrichtung wiederholt, wobei eine Bindefadenhebung gebildet wird, indem der jeweils obere Querfäden (S0) webende Bindefaden (B1a-B7b) einer Gruppe auf der Außenseite (101) der oberen Gewebelage laufend einen oberen Querfaden (S0) kreuzt, wobei eine Bindefadensenkung gebildet wird, indem der jeweils obere Querfäden (S0) webende Bindefaden einer Gruppe zwischen oberer und unterer Gewebelage laufend einen oberen Querfaden (S0) kreuzt,
**dadurch gekennzeichnet,**
**dass** die Bindefadenhebungen und Bindefadensenkungen des Webmusters der oberen Gewebelage in dem oberen Rapport unregelmäßig verteilt angeordnet sind.

2. Papiermaschinensieb (100) nach Anspruch 1,
**dadurch gekennzeichnet,**
**dass** für jeden unteren Querfaden (S4) zwischen aufeinander folgenden, den unteren Querfaden (S4) jeweils haltenden Bindefäden (B1a-B7b), immer eine gleiche Anzahl von den Querfaden (S4) nicht haltenden Bindefäden (B1aB7b) angeordnet sind.

3. Papiermaschinensieb (100) nach Anspruch 1 oder 2,
**dadurch gekennzeichnet,**
**dass** die Anzahl der den jeweiligen Querfaden (S4) nicht haltenden Bindefäden (B1a-B7b) zwischen zwei und zehn, bevorzugt sechs ist.

4. Papiermaschinensieb (100) nach einem der Ansprüche 1 bis 3,
**dadurch gekennzeichnet,**
**dass** die unregelmäßige Struktur des oberen Webmusters gebildet wird, in dem im oberen Rapport zumindest zwei Längsfadenverläufe (V1-V7) derart ausgebildet sind, dass sich der eine der beiden Längsfadenverläufe (V1-V7) nicht durch Versatz aller seiner Bindefadenhebungen und -senkungen um eine gleiche Anzahl von oberen Querfäden (S0) in Längsfadenrichtung aus dem anderen der beiden Längsfadenverläufe (V1-V7) erzeugen lässt.

5. Papiermaschinensieb (100) nach Anspruch 4,
**dadurch gekennzeichnet,**
**dass** sich keiner der Längsfadenverläufe (V1-V7) im oberen Rapport durch Versatz aller seiner Bindefadenhebungen und -senkungen um eine gleiche Anzahl von oberen Querfäden (S0) in Längsfadenrichtung aus einem anderen Längsfadenverlauf (V1-V7) erzeugen lässt.

6. Papiermaschinensieb (100) nach Anspruch 4 oder 5,
**dadurch gekennzeichnet,**
**dass** die unregelmäßige Struktur des oberen Webmusters allein oder in Kombination gebildet wird durch:
freie textile Entwicklung, Veränderung einer textilen Grundbindung, Ableitung einer textilen Grundbindung, Erweiterung einer textilen Grundbindung.

7. Papiermaschinensieb (100) nach einem der Ansprüche 1 bis 6,
**dadurch gekennzeichnet,**
**dass** das Verhältnis von oberen Querfäden (S0) zu unteren Querfäden (S0) größer als 1, insbesondere 2:1, 3:2 oder 4:3 ist.

8. Papiermaschinensieb (100) nach einem der Ansprüche 1 bis 7,
**dadurch gekennzeichnet,**
**dass** die obere Gewebelage 14 oder mehr obere Querfäden (S0) umfasst.

9. Papiermaschinensieb (100) nach einem der Ansprüche 1 bis 8,
**dadurch gekennzeichnet,**
**dass** die untere Gewebelage 7 oder mehr untere Querfäden (S4) umfasst.

10. Papiermaschinensieb (100) nach einem der Ansprüche 1 bis 9,
**dadurch gekennzeichnet,**
**dass** die Bindefäden (B1a-B7b) in sieben Gruppen zu je zwei Bindefäden (B1a-B7b) angeordnet sind.

11. Papiermaschinensieb (100) nach einem der Ansprüche 1 bis 10,
**dadurch gekennzeichnet,**
**dass** der Gesamtrapport des Papiermaschinensiebs 24 oder mehr, oder 26 oder mehr oder 32 oder mehr oder 48 oder mehr Längsfäden und / oder obere (S0) und untere Querfäden (S4) umfasst.

12. Papiermaschinensieb (100) nach einem der Ansprüche 1 bis 11,
**dadurch gekennzeichnet,**
**dass** die Bindefäden (B1a-B7b) Kettfäden und die Querfäden (S0, S4) Schussfäden sind.

13. Papiermaschinensieb (100) nach einem der Ansprüche 1 bis 11,
**dadurch gekennzeichnet,**
**dass** die Bindefäden (B1a-B7b) Schussfäden und die Querfäden (S0, S4) Kettfäden sind.

## Claims

1. Papermaking fabric (100), especially a forming fabric, having an upper woven layer; the outer side (101) of which forms a paper side of the papermaking fabric (100), having a lower woven layer, the outer side (102) of which forms a machine side of the papermaking fabric (100), and having binding threads (B1a-B7b) extending in the longitudinal thread direction, which connect the upper and lower woven layer to each other,
- the upper woven layer being formed at least by the binding threads (B1a-B7b) and upper transverse threads (S0) woven with these and extending transversely with respect to the binding threads (B1a-B7b)
- the lower woven layer being formed at least by the binding threads (B1a-B7b) and lower transverse threads (S4) woven with these and extending transversely with respect to the binding threads (B1a-B7b),
- each lower transverse thread (S4) in each case being held by a plurality of binding threads (B1a-B7b), by each of these binding threads (B1a-B7b), running on the outer side (102) of the lower woven layer, crossing the respective lower transverse thread (S4),
- at least some of the binding threads (B1a-B7b) holding the one respective lower transverse thread (S4) being spaced apart from one another by at least one binding thread (B1a-B7b) not holding the lower transverse thread (S4), by the lower transverse thread (S4), running on the outer side (102) of the lower woven layer, crossing the non-holding binding thread (B1a-B7b),
- a plurality of lower transverse threads (S4) being provided, in which in each case between successive binding threads (B1a-B7b) holding the respective lower transverse thread (S4) there are arranged an equal number of non-holding binding threads (B1a-B7b), and
- the upper woven layer being formed by weaving the binding threads (B1a-B7b) with the upper transverse threads (S0), the weaving pattern of the upper woven layer being repeated in upper repeats, the binding threads (B1a-B7b) being arranged in groups and the binding threads (B1a-B7b) of each group, as they are woven with the upper transverse threads (S0), alternating section by section in the longitudinal thread direction, as a result of which each group of binding threads (B1a-B7b), as a result of being woven with the upper transverse threads (SO), forms an upper longitudinal thread course (V1-V7) having raised binding threads and dropped binding threads, which is repeated in the longitudinal thread direction in accordance with the length of the upper repeat, a raised binding thread being formed by the binding thread (B1a-B7b) of a group weaving the respective upper transverse threads (S0), running on the outer side (101) of the upper woven layer, crossing an upper transverse thread (SO), a dropped binding thread being formed by the binding threads of a group weaving the respective upper transverse threads (S0), running between the upper and lower fabric layer, crossing an upper transverse thread (S0),
**characterized in that**
the raised binding threads and dropped binding threads of the weaving pattern of the upper woven layer are arranged distributed irregularly in the upper repeat.

2. Papermaking fabric (100) according to Claim 1,
**characterized in that**
for each lower transverse thread (S4) between successive binding threads (B1a-B7b) respectively holding the lower transverse thread (S4) there is always arranged an identical number of binding threads (B1a-B7b) not holding the transverse thread (S4).

3. Papermaking fabric (100) according to Claim 1 or 2,
**characterized in that**
the number of binding threads (B1a-B7b) not holding the respective transverse thread (S4) is between two and ten, preferably six.

4. Papermaking fabric (100) according to one of Claims 1 to 3,
**characterized in that**
the irregular structure of the upper weaving pattern is formed **in that**, in the upper repeat, at least two longitudinal thread courses (V1-V7) are formed in such a way that one of the two longitudinal thread courses (V1-V7) cannot be produced from the other of the two longitudinal thread courses (V1-V7) by offsetting all its raised binding threads and dropped binding threads by an identical number of upper transverse threads (S0) in the longitudinal thread direction.

5. Papermaking fabric (100) according to Claim 4,
**characterized in that**
none of the longitudinal thread courses (V1-V7) in the upper repeat can be produced from another longitudinal thread course (V1-V7) by offsetting all its raised binding threads and dropped binding threads by an identical number of upper transverse threads (S0) in the longitudinal thread direction.

6. Papermaking fabric (100) according to Claim 4 or 5,
**characterized in that**
the irregular structure of the upper weaving pattern is formed, on its own or in combination, by:
free textile development, changing a basic textile weave, deriving from a basic textile weave, expanding a basic textile weave.

7. Papermaking fabric (100) according to one of Claims 1 to 6,
**characterized in that**
the ratio of upper transverse threads (S0) to lower transverse threads (S0) is greater than 1, in particular 2:1, 3:2 or 4:3.

8. Papermaking fabric (100) according to one of Claims 1 to 7,
**characterized in that**
the upper woven layer comprises 14 or more upper transverse threads (S0).

9. Papermaking fabric (100) according to one of Claims 1 to 8,
**characterized in that**
the lower woven layer comprises 7 or more lower transverse threads (S4).

10. Papermaking fabric (100) according to one of Claims 1 to 9,
**characterized in that**
the binding threads (B1a-B7b) are arranged in seven groups of two binding threads (B1a-B7b) in each case.

11. Papermaking fabric (100) according to one of Claims 1 to 10,
**characterized in that**
the overall repeat of the papermaking fabric comprises 24 or more or 26 or more or 32 or more or 48 or more longitudinal threads and/or upper (S0) and lower transverse threads (S4).

12. Papermaking fabric (100) according to one of Claims 1 to 11,
**characterized in that**
the binding threads (B1a-B7b) are warp threads and the transverse threads (S0, S4) are weft threads.

13. Papermaking fabric (100) according to one of Claims 1 to 11,
**characterized in that**
the binding threads (B1a-B7b) are weft threads and the transverse threads (S0, S4) are warp threads.

## Revendications

1. Tamis (100) pour machine à papier, en particulier tamis de façonnage, présentant une couche supérieure de tissu dont le côté extérieur (101) forme le côté papier du tamis (100) pour machine à papier, une couche inférieure de tissu dont le côté extérieur (102) forme le côté machine du tamis (100) pour machine à papier et des fils de liaison (B1a-B7b) qui s'étendent dans le sens des fils longitudinaux et qui relient l'une à l'autre la couche supérieure et la couche inférieure de tissu,
- la couche supérieure de tissu étant formée au moins par les fils de liaison (B1a-B7b) et des fils transversaux supérieurs (S0) qui s'étendent transversalement par rapport aux fils de liaison (B1a-B7b) et qui sont tissés avec eux,
- la couche inférieure de tissu étant formée au moins par les fils de liaison (B1a-B7b) et des fils transversaux inférieurs (S4) qui s'étendent transversalement par rapport aux fils de liaison (B1a-B7b) et qui sont tissés avec eux,
- chaque fil transversal inférieur (S4) étant maintenu par plusieurs fils de liaison (B1a-B7b) par le fait que chacun de ces fils de liaison (B1a-B7b) croise le fil transversal inférieur (S4) respectif sur le côté extérieur (102) de la couche inférieure de tissu,
- au moins plusieurs des fils de liaison (B1a, B7b) qui maintiennent un fil transversal inférieur (S4) respectif étant maintenus à distance les uns des autres par au moins un fil de liaison (B1a-B7b) qui ne maintient pas le fil transversal inférieur (S4) par le fait que le fil transversal inférieur (S4) croise le fil de liaison (B1a-B7b) qui ne sert pas au maintien sur le côté extérieur (102) de la couche inférieure de tissu,
- plusieurs fils transversaux inférieurs (S4) étant prévus, un même nombre de fils de liaison (B1a-B7b) étant disposé entre des fils de liaison (B1a-B7b) successifs maintenant chacun un fil transversal inférieur (S4),
- la couche supérieure de tissu étant formée par tissage des fils de liaison (B1a-B7b) avec les fils transversaux supérieurs (S0), le motif de tissage de la couche supérieure de tissu se répétant dans des rapports d'armure supérieurs, les fils de liaison (B1a-B7b) étant disposés en groupes et les fils de liaison (B1a-B7b) de chaque groupe alternant par partie en étant tissés avec les fils transversaux supérieurs (S0) dans le sens des fils longitudinaux, chaque groupe de fils de liaison (B1a-B7b) formant par tissage avec les fils transversaux supérieurs (S0) un profil supérieur de fils longitudinaux (V1-V7) qui présente des rehaussements des fils de liaison et des abaissements des fils de liaison et qui se répètent suivant la longueur du rapport d'armure supérieur dans le sens des fils longitudinaux, un rehaussement de fils de liaison étant formé par le fait que le fil de liaison (B1a-B7b) d'un groupe qui tisse les fils transversaux supérieurs (S0) croise un fil transversal supérieur (S0) sur le côté extérieur (101) de la couche supérieure de tissu, un abaissement de fil de liaison étant formé par le fait que le fil de liaison d'un groupe qui tisse les fils transversaux supérieurs (S0) croise un fil transversal supérieur (S0) entre la couche supérieure et la couche inférieure de tissu,
**caractérisé en ce que**
les rehaussements de fil de liaison et les abaissements de fil de liaison du motif de tissage de la couche supérieure de tissu sont répartis irrégulièrement dans l'armure supérieure.

2. Tamis (100) pour machine à papier selon la revendication 1, **caractérisé en ce que** pour chaque fil transversal inférieur (S4), un même nombre de fils de liaison (B1a-B7b) qui ne maintiennent pas des fils transversaux (S4) est disposé entre des fils de liaison (B1a-B7b) qui maintiennent chacun le fil transversal inférieur (S4).

3. Tamis (100) pour machine à papier selon les revendications 1 ou 2, **caractérisé en ce que** le nombre des fils de liaison (B1a-B7b) qui ne maintiennent pas de fil transversal (S4) est compris entre deux et dix et est de préférence de six.

4. Tamis (100) pour machine à papier selon l'une des revendications 1 à 3, **caractérisé en ce que** la structure irrégulière du motif supérieur de tissage est formée en formant dans le rapport d'armure supérieur au moins deux profils (V1-V7) de fils longitudinaux de telle sorte que l'un des deux profils (V1-V7) de fils longitudinaux n'est pas formé par décalage de tous ses rehaussements et abaissements de fils de liaison d'un même nombre de fils transversaux supérieurs (S0) dans le sens des fils longitudinaux par rapport à l'autre des deux profils (V1-V7) de fils longitudinaux.

5. Tamis (100) pour machine à papier selon la revendication 4, **caractérisé en ce qu'**aucun des profils (V1-V7) de fils longitudinaux du rapport d'armure supérieur n'est formé par décalage de tous ses rehaussements et abaissements de fils de liaison d'un même nombre de fils transversaux supérieurs (S0) dans le sens de la longueur des fils par rapport à un autre profil (V1-V7) de fils longitudinaux.

6. Tamis (100) pour machine à papier selon les revendications 4 ou 5, **caractérisé en ce que** la structure irrégulière du motif supérieur de tissage est formée seule ou en combinaison par un développement textile libre, une modification d'un liage textile de base, une dérivation d'un liage textile de base ou un agrandissement d'un liage textile de base.

7. Tamis (100) pour machine à papier selon l'une des revendications 1 à 6, **caractérisé en ce que** le rapport entre les fils transversaux supérieurs (S0) et les fils transversaux inférieurs (S0) est supérieur à 1 et est en particulier de 2:1, 3:2 ou 4:3.

8. Tamis (100) pour machine à papier selon l'une des revendications 1 à 7, **caractérisé en ce que** la couche supérieure de tissu contient 14 fils transversaux supérieurs (S0) ou plus.

9. Tamis (100) pour machine à papier selon l'une des revendications 1 à 8, **caractérisé en ce que** la couche inférieure de tissu contient 7 fils transversaux inférieurs (S4) ou plus.

10. Tamis (100) pour machine à papier selon l'une des revendications 1 à 9, **caractérisé en ce que** les fils de liaison (B1a-B7b) sont disposés en sept groupes qui comptent chacun deux fils de liaison (B1a-B7b).

11. Tamis (100) pour machine à papier selon l'une des revendications 1 à 10, **caractérisé en ce que** le rapport global du tamis pour machine à papier comprend au moins 24, au moins 26, au moins 32 ou au moins 48 fils longitudinaux et/ou fils transversaux supérieurs (S0) et fils transversaux inférieurs (S4).

12. Tamis (100) pour machine à papier selon l'une des revendications 1 à 11, **caractérisé en ce que** les fils de liaison (B1a-B7b) sont des fils de chaîne et les fils transversaux (S0, S4) sont des fils de trame.

13. Tamis (100) pour machine à papier selon l'une des revendications 1 à 11, **caractérisé en ce que** les fils de liaison (B1a-B7b) sont des fils de trame et les fils transversaux (S0, S4) des fils de chaîne.
